# EUROPÄISCHE PATENTSCHRIFT

(11) **EP 1 027 853 B1**
(45) Veröffentlichungstag und Bekanntmachung des Hinweises auf die Patenterteilung: **26.07.2006**
(21) Anmeldenummer: 00100068.6
(22) Anmeldetag: 05.01.2000
(51) Int. Cl.: A47K 3/34, E05D 15/06

(54) **Trennwand für eine Dusche**
Partition for a shower
Cloison pour une douche

(30) Priorität: 10.02.1999 DE 19905474; 13.09.1999 DE 19943568
(43) Veröffentlichungstag der Anmeldung: 16.08.2000
(73) Patentinhaber: DORMA GmbH + Co. KG, 58256 Ennepetal (DE)
(72) Erfinder: Munch, Paul-Jean M., 68910, Labaroche (FR)

(56) Entgegenhaltungen:
- EP-A- 0 270 739
- DE-A- 3 105 277
- DE-A- 3 238 204
- DE-A- 4 308 413
- DE-U- 29 808 586

## Beschreibung

Die Erfindung betrifft eine Trennwand für eine Dusche gemäß den Oberbegriffen den Patentansprüche 1 und 2. Bei derartigen Duschen ist wenigstens ein feststehendes Seitenteil und wenigstens ein verschiebbarer Flügel vorhanden, der mittels Tragrollen an einem Führungsprofil verschoben wird.

Eine Trennwand für Duschen ist aus der EP 0 270 739 B1 bekannt geworden, bei denen sowohl oberhalb des feststehenden Seitenteiles als auch oberhalb des verschiebbaren Flügels eine Führungsstange in Form eines Rundprofiles vorhanden ist, das eine Ausnehmung zur Aufnahme eines Laufwagens mit Tragrollen beinhaltet. Dabei ist der Laufwagen über ein Verbindungselement mit einem Beschlag verbunden, der eine Ausnehmung aufweist in die die Glasscheibe des verschiebbaren Flügels eintaucht. Befestigt ist der verschiebbare Flügel mittels üblicher Verschraubungselemente durch das Glas. In analoger Ausführung ist auch das feststehende Seitenteil befestigt, wobei dieser Beschlag ebenfalls einen Einschnitt aufweist, in den das Ende des feststehenden Seitenteiles eingeschoben wird. Der Beschlag für das feststehende Seitenteil ist als übergreifender Beschlag über die Führungsstange ausgeführt worden.

Die EP 0 841 032 A2 offenbart eine Vorrichtung, die zur Halterung und Befestigung von Glasscheiben an Duschkabinen bzw. Türen Verwendung findet. Dabei wird zur Justierung der zu befestigenden Platten oder Glasscheiben ein zu dem verwendeten Winkel oder Scharnier verdrehbares Justierelement vorgeschlagen. Das Justierelement hat dabei einen exzentrischen Teil im Bezug zur Achse des Befestigungselementes, der es durch Verdrehen ermöglicht zwischen der Glasscheibe und der Wand zu eine Justierung vorzunehmen. Dabei wird ein Halteteil verwendet, welches eine Bohrung aufweist und eine Ringschulter angeformt hat, gegen die eine Spannschraube sich anlegt. Eine Drehscheibe sitzt dabei in einer zylindrischen Anordnung und weist seitliche Anschläge in Form von Vorsprüngen auf Dabei sind die Anschläge an ihrer Außenseite im Bereich der Vorsprünge mit einem Gewinde für das Aufbringen einer Kappe versehen. Um eine Verdrehbarkeit zu erzielen befindet sich in der Drehscheibe ein Langloch, um aufgrund der Exzentrizität der einzubringenden Verbindungsschraube wird durch einen Kulissenstein, der gegen Verdrehen gesichert aber in der Längsrichtung verschiebbar ist, und durch Drehen der Drehscheibe das Halteteil mit der Glasscheibe verschoben. Dieses erscheint nicht ausführbar, weil ein Verdrehen der Drehscheibe ohne Zuhilfenahme eines Werkzeuges nicht möglich ist und weil die Drehscheibe ein Außengewinde aufweist.

In der DE 298 08 586 U1 wird eine Duschabtrennung beschrieben, die eine obere Führungsschiene aufweist, an der sowohl die feststehenden Seitenteile als auch die Schiebeflügel angebracht sind. Die Führungsschiene ist dabei so ausgebildet, dass sie an ihrer Oberseite eine Führungsnut aufweist, in die entsprechende Tragrollen für den Schiebeflügel eingreifen. Ferner ist an der Unterseite der Führungsschiene eine weitere Führungsnut vorhanden, in die entsprechende Führungsrollen eingreifen, um ein unbeabsichtigtes Heraushebeln des Schiebeflügels zu unterbinden. Die Führungsrollen und die Tragrollen werden durch einen die Führungsschiene übergreifenden Bügel miteinander verbunden. Dieser Bügel wird mit anderen Beschlagteilen durch Verschweißen oder Verlöten kraft- und formschlüssig miteinander verbunden.

Die aus DE 29 808 586 U1 bekannte Duschabtrennung hat alle Merkmale der Oberbegriffe der unabhängigen Ansprüche 1 und 2.

Die Aufgabe der Erfindung besteht darin, eine Trennwand für Duschen dahingehend zu vereinfachen, daß die Beschläge neben einem optischen ansprechenden Erscheinungsbild preiswert herzustellen und einfach zu montieren sind, das heißt eine gute Verstellbarkeit gegeben ist, bei einem großen Verstellbereich. Ebenfalls soll eine gute Reinigungsmöglichkeit der Glasscheiben möglich sein.

Die Erfindung wird durch die Patenansprüche 1 und 2 gelöst, wobei die Unteransprüche weitere Ausgestaltungen des erfindungsgemäßen Gedankens wiedergegeben. Ein Führungsprofil bekannter Art wird mittels eines Beschlages für das feststehende Seitenteil so plaziert, dass es in Flucht mit der Glasscheibe des verschiebbaren Flügels angeordnet ist. In der Ausführungsform gemäss Anspruch 1 taucht dabei das feststehende Seitenteil in einen Einschnitt eines Beschlages ein und wird gleichzeitig über Befestigungselemente innerhalb des Einschnittes eingespannt. Somit ist der Beschlag, der sich hauptsächlich über dem feststehenden Seitenteil befindet, kraft- und formschlüssig mit dem Seitenteil verbunden.

Innerhalb des Führungsprofiles, das rechteckig ausgeführt ist, befindet sich eine Führungsnut, in welcher über Tragrollen der verschiebbare Flügel ortsveränderlich wird. Der verschiebbare Flügel ist dabei mittels bekannter Schraubetemente mit einem weiteren Beschlagteil vebunden. Dabei kann auch hier, gemäss der Ausführungsform des Anspruchs 1, der ortsveränderliche Flügel innerhalb einer Tasche oder eines Einschnittes eintauchen, oder es ist auch möglich gemäss der Ausführungsform des Anspruchs 2, daß der Flügel an einer Anlagefläche des Beschlages anliegt und mittels des Verbindungselementes mit dem Beschlag kraft- und formschlüssig verbunden wird. Die Tragrolle, die mindestens in dem Beschlag einmal vorhanden ist, ist ebenfalls in einem Einschnitt eingebettet und dort drehgelagert montiert. Damit der verschiebbare Flügel nicht unbeabsichtigt aus der Führungsnut des Führungsprofiles ausgehebelt wird, ist ein Sicherungselement vorhanden, daß vorzugsweise unterhalb des Führungsprofiles in den Beschlag des verschiebbaren Flügels eingebracht wird. Dieses kann beispielsweise ein einzudrehender Stift sein. In der Ausführungsform gemäss dem Anspruch 1 sind sowohl der verschiebbare Flügel als auch das verschiebbare Seitenteil in ihren oberen Erstreckungen gleich hoch. Der Beschlag für das feststehende Seitenteil und der Beschlag für den verschiebbaren Flügel bilden quasi einen Kreisbogen, der nur von kleinen Unterbrechungen unterbrochen wird. Dabei werden die Beschläge als Strangpressmaterial in Stangenform hergestellt und werden entsprechend der gewünschten Breite der Beschläge abgelenkt. Innerhalb der Beschläge können Durchbrüche unterschiedlichster geometrischer Formen vorhanden sein, die den Beschlägen ein gefälliges Aussehen verschaffen. Es ist jedoch auch möglich, daß die Beschläge ohne Durchbrüche ausgeführt werden.

In einer zweiten Ausführung des erfindungsgemäßen Gedankens gemäss den Anspruch 2 weist nur der verschiebbare Flügel einen Beschlag der vorgenannten Art auf während der Beschlag für das feststehende Seitenteil aus Kostengründen nicht verwendet wird. In dieser Ausführungsform ist die Oberkante des feststehenden Seitenteiles soweit hochgezogen wie die Oberkante des Beschlages des verschiebbaren Flügels sich erstreckt. Auch in dieser Ausführungsform läuft eine Tragrolle innerhalb eines Führungsprofiles, das ebenfalls in Flucht auf den verschiebbaren Flügel ausgerichtet ist und mittels einer Zwischenlage oder direkt an das feststehende Seitenteil angeschraubt wird.

In einer weiterbildung wird vorgeschlagen zur besseren Reinigung von Duschkabinen in ihrem inneren Bereich keine vorstehenden Beschlagteile oder Kappen zu verwenden, sondern vielmehr eine Versenkung dieser sonst üblicherweise aufliegenden Beschlagteile innerhalb der Glasscheiben sowohl bei den Seitenteilen als auch bei den Schiebetüren oder Drehtüren durchzuführen. Hierfür sind in den Glasscheiben dann neben den üblichen Bohrungen zur Befestigung darüber hinaus in den Bohrungen Senkungen eingebracht, die sowohl einen kegeligen Verlauf aufweisen können aber auch in Form einer Abstufung realisiert werden. Durch die Tatsache das keine Beschlagteile vorstehen und die innerhalb der Bohrungen mit ihren Senkungen befindlichen Beschlagteile bündig mit der Oberkante der Glasscheiben abschließen ist eine Reinigung ohne Probleme durchführbar.

Um eine Verstellbarkeit der Seitenteile und der Flügel zu erreichen, sind ferner Mechanismen vorhanden, die es ermöglichen eine stufenlose kontinuierliche Einstellung gegenüber den durch Fertigung und Bautoleranzen gegebenen Maßabweichungen zu ermöglichen.

In die Bohrungen der Glasscheiben werden somit Halteelemente eingesetzt, die im Bezug auf ihren Mittelpunkt eine Bohrung aufweisen, die exzentrisch zum Mittelpunkt angeordnet ist. Dabei weist die Bohrung vorzugsweise eine Senkung auf, um eine Verbindungsschraube oder ein Verbindungselement aufnehmen zu können. Im Anschluß an die Senkung für die Verbindungsschraube ist eine Durchgangsbohrung ohne Gewinde vorhanden.

Um nun eine Glasscheibe an einem Beschlagteil zu befestigen, wird zuerst das Halteelement innerhalb der Bohrung der Glasscheibe eingesetzt und anschließend durch die exzentrische Bohrung innerhalb des Halteelementes die Verbindungsschraube hindurch geführt. Die Verbindungsschraube ist dabei auf der anderen Seite der Glasscheibe mit einem Beschlagteil verbunden Zur Justierung der Glasscheibe gegenüber einer weiteren Glasscheibe in Form eines feststehenden Seitenteiles kann über an der Oberfläche des Halteelement vorhandene Verstellmöglichkeiten zum Beispiel in Form von zwei beabstandeten Bohrung oder eines eingelassenen lnnensechskantes eine Verdrehung des Halteelementes um seinen Mittelpunkt bewirkt werden. Dadurch daß die Verbindungsschraube nicht zentrisch ist, ist somit eine stufenlose Einstellung und damit Justierung der Glasscheibe möglich.

Durch diese Art der Befestigung ist erstens eine kostengünstige Möglichkeit geschaffen worden, da nur eine geringe Anzahl von Bauteilen zur Befestigung einer Glasscheibe benötigt wird, und zweitens können nach dem ersten Ausführungsbeispiel die Abstände zwischen feststehendem Seitenteil und Flügel geringer sein, weil keine vorstehenden Kappen vorhanden sind. Dieses wirkt sich insbesondere bei Duschen mit gebogenen Führungsprofilen aus. Dieses zeigt sich insbesondere in der Ausführung des Halteelementes.

Die Erfindung wird anhand zweier schematisch dargestellter Ausführunsgbeispiele wiedergegeben. Es zeigen:
- Figur 1:: Einen Ausschnitt einer Trennwand für Duschen mit aufliegenden Beschlägen im oberen Bereich.
- Figur 2:: Ein weiteres Ausführungsbeipspiel.
- Figur 3:: Einen Beschlag für den verschiebbaren Flügel in der Draufsicht.
- Figur 4:: Einen Beschlag für ein feststehendes Seitenteil in der Draufsicht.
- Figur 5:: Einen Ausschnitt einer Trennwand für Duschen mit aufliegenden Beschlägen im oberen Bereich, jedoch mit einem eingelassenen Halteteil.
- Figur 6:: Ein weiteres Ausführungsbeipspiel, jedoch mit einem eingelassenen Halteteil.
- Figur 7:: Ein Halteelement im Schnitt in der Seitenansicht.
- Figur 8:: Ein Halteelement nach Figur 7 in der Draufsicht
- Figur 9:: Eine weitere Ausführung eines Halteelementes im Schnitt in der Seitenansicht.
- Figur 10:: Ein Halteelement nach Figur 9 in der Draufsicht.

In der Figur 1 wird eine Trennwand für Duschen wiedergegeben, die auszugsweise einen verschiebbaren Flügel 1 und ein mit 2 bezeichnetes feststehendes Seitenteil aufweist. Sowohl der Flügel 1 als auch das Seitenteil 2 haben die gleichen Abmaße in der Höhe. Der Flügel 1 ist mit einem Beschlag 3 und das feststehende Seitenteil 2 mit einem Beschlag 24 ausgestattet. Dabei zeigt sich in der Darstellung der Figur 1, daß es sich bei den Beschlägen 3 und 24 in der gezeigten Darstellung und in dieser Position um einen harmonischen, klar abgegrenzten, preiswert herzustellenden Beschlag handelt.

Das feststehende Seitenteil 2 ragt mit seinem oberen Ende innerhalb eines Einschnittes 31 (siehe insbesondere Figur 4) in den Beschlag 24 hinein. Mittels Druckschrauben 33 und dazwischen befindlichen Zwischenlagen 34 wird somit der Beschlag 24 oberhalb des feststehenden Seitenteils 2 mit diesem kraft- und formschlüssig verbunden. Da im Grund des Einschnittes 31 eine gerade Fläche vorhanden ist und dieser auf der Oberkante des feststehenden Seitenteiles 2 zum Aufliegen kommen kann, ist ein problemloses Ausrichten eines solchen Beschlages 24 gegeben.

Der Beschlag 24 ist als fast halbkeisförmiges Bauteil ausgeführt worden und weist somit an einer senkrechten Linie eine Anlagefläche 29 auf. An der Anlagefläche 29 ist mittels Verschraubungen 17 ein Führungsprofil 27 angeschraubt. Gegenüber der Anlagefläche 29 sind seitlich ein Rücksprung 25 und ein Rücksprung 30 vorhanden, um ein problemloses Vorbeifahren eines Beschlages 3 des verschiebbaren Flügel zu gewährleisten. Der Beschlag 24 weist eine Außenkontur 26 auf, die einem Kreisbogen folgt. Innerhalb des Beschlages 24 ist ein Durchbruch 28 vorhanden, der so gestaltet ist, daß parallel zur Außenkontur 26 ein Steg 36 bereichsweise verläuft. Der verschiebbare Flügel 1 ist mit dem Beschlag 3 über eine Befestigung 6 unter Zuhilfenahme einer Zwischenlage 34 kraft- und formschlüssig verbunden. In diesem Ausführungsbeispiel der Figur 1 liegt der Flügel 1 an einer Anlagefläche 5 des Beschlages 3 an. Über innerhalb des Flügels 1 vorhandene Bohrung 9 wird unter Zuhilfenahme eines Einsatzes 10 mit einem Ansatz 11, der in die Bohrung 9 eintaucht, der Flügel 1 mit dem Beschlag 3 verbunden. Über den Einsatz 10 wird eine Kappe 12 anschließend nach der Verschraubung aufgesetzt. Es ist jedoch auch möglich, daß in diesem Bereich, analog zu der Ausführung des Beschlages 24 ein Einschnitt vorhanden wäre, in den die Oberkante des Flügels 1 eintauchen würde. Die Befestigung wäre dann analog zu dem feststehenden Seitenteil 2.

Auch der Beschlag 3 weist eine Außenkontur 4 auf, die einem Kreisbogen folgt. In Flucht mit der Anlagefläche 5 ist im oberen Teil des Beschlages ein Einschnitt 22 vorhanden, der seitlich durch einen Vorsprung 21 begrenzt wird. Innerhalb dieses Einschnittes 22 ist eine Tragrolle 20 über eine Rollenlagerung gelagert und gleichzeitig befestigt. Die Tragrolle 20 wird innerhalb des Führungsprofiles 7 geführt, welches über eine Führungsnut 18 realisiert wird. Zu dem Einschnitt 2 und der Anlagefläche 5 sind zur Außenkontur 4 des Beschlages 3 Rücksprünge 13 und 19 vorhanden. Diese Rücksprünge 13 und 19 können durch einen Vorsprung 14 unterbrochen sein. Innerhalb des Vorsprunges 14 wird eine Sicherung 8 innerhalb einer Bohrung 35 beispielsweise eingeschraubt. Durch diese Sicherung 8 ist es nicht möglich, unbeabsichtigt den Flügel 1 aus seiner ordnungsgemäßen Position innerhalb des Führungsprofiles 7 herauszuhebeln.

Parallel zu der Außenkontur 4 des Beschlages 3 ist in dem Ausführungsbeispiel der Figur 3 ein Durchbruch 27 vorhanden, so daß sich ein Steg 37 zumindest über Teilbereiche ergibt. Das Ausführungsbeispiel der Figur 2 zeigt die Verwendung des vorbeschriebenen Beschlages 3 in analoger Weise, nur ist in diesem Ausführungsbeispiel innerhalb des Beschlages 3 kein Durchbruch vorhanden. Das feststehende Seitenteil 2 wird nicht wie in dem Ausführungsbeispiel 1 mittels eines Beschlages 24 befestigt.

Das feststehende Seitenteil ist gegenüber dem Ausführungsbeispiel der Figur 1 höher ausgeführt worden, so daß die Oberkante des feststehenden Seitenteiles auf gleicher Höhe mit dem Beschlag 3 plaziert ist. Das Führungsprofil 7 mit seiner Führungsnut 18 wird unter Zuhilfenahme eines Zwischenstückes 15 über eine Befestigung mittels Einsatzes 10 innerhalb einer Bohrung 16 des feststehenden Seitenteiles verbunden.

Sollen zur besseren Reinigung und geringeren Beabstandung der Gläser der Flügel 1 und der feststehenden Seitenteile 2 eingelassene Halteelemente 42 verwendet werden, so wird auf die Figuren 5 und 6 verwiesen. Innerhalb des Flügels 1 bzw. des feststehenden Seitenteiles 2 befinden sich Bohrungen, die eine kegelige Versenkung aufweisen. In diese Bohrungen werden die Halteelemente 42 so eingesetzt, daß mit der Oberfläche der Glasscheiben ein bündiger Abschluß gebildet wird.

In der Figur 7 wird in einer Schnittdarstellung ein solches Halteelement 42 wiedergegeben. Das Halteelement 42 zeigt einen zylindrischen Ansatz 45 auf, der in einen kegeligen Verlauf 46 übergeht. Im Bezug auf einen Mittelpunkt 40 des Halteelementes 42 ist exzentrisch dazu eine Bohrung 44 vorhanden, die mit einer Senkung 41 versehen ist. In der Draufsicht des Halteelementes 42 zeigt die Figur 8 darüber hinaus Verstellbohrungen 39 zum Ansatz eines Werkzeuges, um das Halteelement 42 um seinen Mittelpunkt 40 zu verdrehen, Es wird deutlich, daß durch das Verdrehen des Halteelementes 42 um seinen Mittelpunkt 40 die Bohrung 44 einen kreisförmigen Verlauf abfährt, der außerhalb des Mittelpunktes 40 liegt. Da jedoch das Halteelement 42 nicht an seinem Mittelpunkt 40 befestigt ist, sondern über die Bohrung 44, wie nachfolgend noch zu beschreiben ist, dreht das Halteelement 42 nicht um seinen Mittelpunkt 40 sondern um den Mittelpunkt der Bohrung 44.

Eine andere Art der Verstellmöglichkeit zeigen die Figuren 9 und 10, in denen das Halteelement 42 an seiner oberen Seite eine Vertiefung in Form eines Innensechskantes 47 aufweist in welche ein entsprechendes Werkzeug mit komplementärer Form zur Verstellung eingesetzt werden kann.

Das Halteelement 42 dient neben der Justierung auch zur Befestigung der Glasscheibe 1, 2. Innerhalb des Flügels 1 ist das Halteelement 42 der vorbeschriebenen Art eingesetzt. Zwischen dem Beschlag 3 und des Flügels 1 befindet sich eine Zwischenlage 34. Das Halteelement 42, welches innerhalb der nicht näher bezeichneten Bohrung innerhalb der Glasscheibe sich befindet, wird von einer Verbindungsschraube 43 durchdrungen. Gleichzeitig ist die Verbindungsschraube 3 innerhalb einer Gewindebohrung, die sich in dem Beschlag 3 befindet, eingeschraubt. Somit ist eine einfache Befestigung einer Glasscheibe möglich. Durch die Verdrehung des Halteelementes 42 kann der Flügel 1 und das feststehende Seitenteil 2 der Figur 6 sowohl in der Höhe als auch seitlich justiert werden.

### Bezugszeichen

- 1: Flügel
- 2: feststehendes Seitenteil
- 3: Beschlag
- 4: Außenkontur
- 5: Anlagefläche
- 6: Befestigung
- 7: Führungsprofil
- 8: Sicherung
- 9: Bohrung
- 10: Einsatz
- 11: Ansatz
- 12: Kappe
- 13: Rücksprung
- 14: Vorsprung
- 15: Zwischenstück
- 16: Bohrung
- 17: Befestigung
- 18: Führungsnut
- 19: Rücksprung
- 20: Tragrolle
- 21: Vorsprung
- 22: Einschnitt
- 23: Rollenlagerung/Befestigung
- 24: Beschlag
- 25: Rücksprung
- 26: Außenkontur
- 27: Durchbruch
- 28: Durchbruch
- 29: Anlagefläche
- 30: Rücksprung
- 31: Einschnitt
- 32: Schenkel
- 33: Druckschrauben
- 34: Zwischenlage
- 35: Bohrung
- 36: Steg
- 37: Steg
- 38: Steg
- 39: Verstellbohrung
- 40: Mittelpunkt
- 41: Senkung
- 42: Halteelement
- 43: Verbindungsschraube
- 44: Bohrung
- 45: zylindrischer Ansatz
- 46: kegeliger Verlauf
- 47: Innensechskant

## Patentansprüche

1. Trennwand für eine Dusche mit wenigstens einem feststehenden Seitenteil (2) und wenigstens einem an einem Führungsprofil (7) mittels Tragrollen (20) verschiebbaren Flügel (1), wobei das Führungsprofil (7) mittels eines Beschlages (24) in senkrechter Flucht über den Flügel (1) angebracht ist, und der Beschlag (24) mittels eines Einschnittes (31) über den oberen Bereich des feststehenden Seitenteiles (2) gesetzt wird und mit diesem befestigt ist, **dadurch gekennzeichnet, daß** der Flügel (1) über einen Beschlag (3), an dem die Tragrolle (20) in einem Einschnitt (22) drehgelagert ist, in dem rechteckigen mit wenigstens einer Führungsnut (18) ausgestatteten Führungsprofil (7) verschiebbar ist, und daß das Seitenteil (2) und der Flügel (1) gleich hoch sind, und daß die Beschläge (3) und (24) aus einem stranggepressten Leichtmetallprofil bestehen.

2. Trennwand für eine Dusche mit wenigstens einem feststehenden Seitenteil (2) und wenigstens einem an einem Führungsprofil (7) mittels Tragrollen (20) verschiebbaren Flügel (1), wobei das Führungsprofil (7) mittels eines Zwischenstückes (15) an dem Seitenteil (2) in senkrechter Flucht über den Flügel (1) angebracht ist, **dadurch gekennzeichnet, daß** der Flügel (1) über einen Beschlag (3), an dem die Tragrolle (20) in einem Einschnitt (22) drehgelagert ist, in dem rechteckigen mit wenigstens einer Führungsnut (18) ausgestatteten Führungsprofil (7) verschiebbar ist, wobei das oberer Ende des Seitenteiles (2) über das obere Ende des Flügels (1) so weit hinausragt, daß es mit der Oberkante des Beschlages (3) anschließt, und daß der Beschlag (3) aus einem stranggepressten Leichtmetallprofil besteht.

3. Trennwand für eine Dusche nach Anspruch 1 oder 2, **dadurch gekennzeichnet, daß** die Beschläge (3) und (24) eine Außenkontur (4) und (26) aufweisen, die Teil eines Kreisbogens sind.

4. Trennwand für eine Dusche nach Anspruch 3, **dadurch gekennzeichnet, daß** der Beschlag (3) einen Durchbruch (27) und der Beschlag (24) einen Durchbruch (28) aufweist.

5. Trennwand für eine Dusche nach Anspruch 1 oder 2, **dadurch gekennzeichnet, daß** der Beschlag (3) in Flucht mit dem Einschnitt (22) eine Anlagefläche (5) für den Flügel (1) aufweist.

6. Trennwand für eine Dusche nach Anspruch 5, **dadurch gekennzeichnet, daß** zwischen Einschnitt (22) und der Anlagefläche (5) mindestens ein Rücksprung (13) oder (19) vorhanden ist.

7. Trennwand für eine Dusche nach Anspruch 6, **dadurch gekennzeichnet, daß** innerhalb der Rücksprünge (13, 19) ein Vorsprung (14) angeformt ist, in dem eine Sicherung zur unbewußten Aushebung des Flügels (1) angebracht ist.

8. Trennwand für eine Dusche nach Anspruch 1, **dadurch gekennzeichnet, daß** das Führungsprofil (7) an einer Anlagefläche (29) des Beschlages (24) angebracht ist und gegenüber der Anlagefläche (29) Rücksprünge (25) und (30) vorhanden sind.

9. Trennwand für eine Dusche nach Anspruch 1 oder 2, **dadurch gekennzeichnet, daß** der Flügel (1) und das feststehende Seitenteil (2) justierbare in die Glasscheiben in jeweils einer Bohrung bündig eingelassene Halteelemente (42) aufweist, welche mit den Beschlägen (3, 24) kraft- und formschlüssig verbunden sind.

10. Trennwand für eine Dusche nach Anspruch 9, **dadurch gekennzeichnet, daß** das Halteelement (42) mit einer exzentrisch zu einem Mittelpunkt (40) des Halteelementes (42) liegenden Bohrung (44) versehen ist, die von einer Verbindungsschraube (43) durchdrungen wird und daß eine Angriffsmöglichkeit für den Einsatz eines Werkzeuges zur Verdrehung des Halteelementes (42) gegeben ist.

11. Trennwand für eine Dusche nach Anspruch 10, **dadurch gekennzeichnet, daß** die Verbindungsschraube (43) eine Senkkopfschraube ist, deren Kopf bündig mit dem Halteelement (42) abschließt.

12. Trennwand für eine Dusche nach Anspruch 10, **dadurch gekennzeichnet, daß** das Halteelement (42) stufenlos in der Glasbohrung verdreht werden kann.

13. Trennwand für eine Dusche nach Anspruch 12, **dadurch gekennzeichnet, daß** zur Verdrehung des Halteelementes (42) Verstellbohrungen (39) vorhanden sind.

14. Trennwand für eine Dusche nach Anspruch 12, **dadurch gekennzeichnet, daß** zur Verdrehung des Halteelementes (42) ein eingelassener Innensechskant (47) vorhanden ist.

## Claims

1. A partition wall for a shower with at least one stationary lateral panel (2) and at least one leaf (1), which is displaceable in a guiding profile (7) by means of carrying rollers (20), the guiding profile (7) being mounted in vertical alignment above the leaf (1) by means of a fitting (24), and the fitting (24), by means of a slot (31), being placed on the top part of the stationary lateral panel (2) and being fastened to the latter, **characterized in that** the leaf (1), via a fitting (3), at which the carrying roller (20) is rotatably supported in a slot (22), is displaceable within the rectangular guiding profile (7), which is equipped with at least one guiding groove (18), and **in that** the lateral panel (2) and the leaf (1) have the same height, and **in that** the fittings (3) and (24) are made from an extrusion-moulded light metal profile.

2. A partition wall for a shower with at least one stationary lateral panel (2) and at least one leaf (1), which is displaceable in a guiding profile (7) by means of carrying rollers (20), the guiding profile (7) being mounted at the lateral panel (2) in vertical alignment above the leaf (1) by means of an intermediate piece (15), **characterized in that** the leaf (1), via a fitting (3), at which the carrying roller (20) is rotatably supported in a slot (22), is displaceable within the rectangular guiding profile (7), which is equipped with at least one guiding groove (18), the top end of the lateral panel (2) extending beyond the top end of the leaf (1) to such an extent, that it terminates with the upper edge of the fitting (3), and **in that** the fitting (3) is made from an extrusion-moulded light metal profile.

3. A partition wall for a shower according to claim 1 or 2, **characterized in that** the fittings (3) and (24) have outer contours (4) and (26) which are part of a circular arc.

4. A partition wall for a shower according to claim 3, **characterized in that** the fitting (3) has a breakthrough (27) and the fitting (24) has a breakthrough (28).

5. A partition wall for a shower according to claim 1 or 2, **characterized in that** the fitting (3), in alignment with the slot (22), has a contact surface (5) for the leaf (1).

6. A partition wall for a shower according to claim 5, **characterized in that** at least one recess (13) or (19) is provided between the slot (22) and the contact surface (5).

7. A partition wall for a shower according to claim 6, **characterized in that** a projection (14), in which a safety feature is mounted preventing the leaf (1) from unintentionally being lifted, is conformed within the recesses (13, 19).

8. A partition wall for a shower according to claim 1, **characterized in that** the guiding profile (7) is mounted at a contact surface (29) of the fitting (24) and that recesses (25) and (30) are provided in relation to the contact surface (29).

9. A partition wall for a shower according to claim 1 or 2, **characterized in that** the leaf (1) and the stationary lateral panel (2) have holding components (42), which are adjustable and recessed flush into respectively one bore in the glass panes, and which are non-positively and positively connected to the fittings (3, 24).

10. A partition wall for a shower according to claim 9, **characterized in that** the holding component (42) is provided with a bore (44), which is eccentrically located in relation to a central point (40) of the holding component (42), which bore is penetrated by a connecting bolt (43), and **in that** an application point for inserting a tool is provided to allow for rotating the holding component (42).

11. A partition wall for a shower according to claim 10, **characterized in that** the connecting bolt (43) is a countersunk bolt, the head thereof terminating flush with the holding component (42).

12. A partition wall for a shower according to claim 10, **characterized in that** the holding component (42) can be continuously rotated in the bore in the glass pane.

13. A partition wall for a shower according to claim 12, **characterized in that** adjusting bores (39) are provided for rotating the holding component (42).

14. A partition wall for a shower according to claim 12, **characterized in that** a recessed hexagon socket (47) is provided for rotating the holding component (42).

## Revendications

1. Cloison pour une douche avec au moins un panneau latéral stationnaire (2) et avec au moins un vantail (1) déplaçable dans un profilé de guidage (7) au moyen de galets porteurs (20), le profilé de guidage (7) étant monté aligné verticalement au-dessus du vantail (1) au moyen d'une ferrure (24), et la ferrure (24) étant placée au-dessus de la partie supérieure du panneau latéral stationnaire (2) au moyen d'une entaille (31) et étant fixée sur celui-ci, **caractérisée en ce que** le vantail (1), via une ferrure (3) sur laquelle le galet porteur (20) est supporté de façon rotative dans une entaille (22), est déplaçable dans le profilé de guidage (7) rectangulaire muni au moins d'une rainure de guidage (18), et **en ce que** le panneau latéral (2) et le vantail (1) ont la même hauteur, et **en ce que** les ferrures (3) et (24) consistent en un profilé de métal léger extrudé.

2. Cloison pour une douche avec au moins un panneau latéral stationnaire (2) et avec au moins un vantail (1) déplaçable dans un profilé de guidage (7) au moyen de galets porteurs (20), le profilé de guidage (7) étant monté sur le panneau latéral (2) aligné verticalement au-dessus du vantail (1) au moyen d'une pièce intermédiaire (15), **caractérisée en ce que** le vantail (1), via une ferrure (3) sur laquelle le galet porteur (20) est supporté de façon rotative dans une entaille (22), est déplaçable dans le profilé de guidage (7) rectangulaire muni au moins d'une rainure de guidage (18), l'extrémité supérieure du panneau latéral (2) dépassant autant l'extrémité supérieure du vantail (1) qu'elle termine avec le bord supérieur de la ferrure (3), et **en ce que** la ferrure (3) consiste en un profilé de métal léger extrudé.

3. Cloison pour une douche selon la revendication 1 ou 2, **caractérisée en ce que** les ferrures (3) et (24) présentent des contours extérieurs (4) et (26) qui forment partie d'un arc de cercle.

4. Cloison pour une douche selon la revendication 3, **caractérisée en ce que** la ferrure (3) présente une ouverture (27) et **en ce que** la ferrure (24) présente une ouverture (28).

5. Cloison pour une douche selon la revendication 1 ou 2, **caractérisée en ce que** la ferrure (3), alignée avec l'entaille (22), présente une surface de contact (5) pour le vantail (1).

6. Cloison pour une douche selon la revendication 5, **caractérisée en ce qu'**au moins un décrochement (13) ou (19) est prévu entre l'entaille (22) et la surface de contact (5).

7. Cloison pour une douche selon la revendication 6, **caractérisée en ce qu'**une projection (14) est conformée au sein des décrochements (13, 19), dans laquelle est montée une sécurité contre le soulèvement involontaire du vantail (1).

8. Cloison pour une douche selon la revendication 1, **caractérisée en ce que** le profilé de guidage (7) est monté sur une surface de contact (29) de la ferrure (24), et que des décrochements (25) et (30) sont prévus par rapport à la surface de contact (29).

9. Cloison pour une douche selon la revendication 1 ou 2, **caractérisée en ce que** le vantail (1) et le panneau latéral stationnaire (2) présentent des composants de retenue (42), qui sont ajustables et encastrés respectivement affleurants d'un perçage dans les plaques en verre et sont connectés aux ferrures (3, 24) par la force et par la forme.

10. Cloison pour une douche selon la revendication 9, **caractérisée en ce que** le composant de retenue (42) est pourvu d'un perçage (44) orienté excentriquement par rapport à un point central (40) du composant de retenue (42), lequel perçage est pénétré par un boulon de raccordement (43), et **en ce qu'**un point attaque est prévu pour insérer un outil permettant de tourner le composant de retenue (42).

11. Cloison pour une douche selon la revendication 10, **caractérisée en ce que** le boulon de raccordement (43) est un boulon à tête conique, dont la tête termine affleurante du composant de retenue (42).

12. Cloison pour une douche selon la revendication 10, **caractérisée en ce que** le composant de retenue (42) peut être tourné en continu dans le perçage dans la plaque en verre.

13. Cloison pour une douche selon la revendication 12, **caractérisée en ce que** des perçages d'ajustage (39) sont prévus pour tourner le composant de retenue (42).

14. Cloison pour une douche selon la revendication 12, **caractérisée en ce qu'**une vis à six pans creux (47) encastrée est prévue pour tourner le composant de retenue (42).
